# EUROPÄISCHE PATENTSCHRIFT

(11) **EP 2 203 264 B1**
(45) Veröffentlichungstag und Bekanntmachung des Hinweises auf die Patenterteilung: **27.04.2011**
(21) Anmeldenummer: 08802474.0
(22) Anmeldetag: 22.09.2008
(51) Int. Cl.: B21C 3/08, B21C 3/12, B21D 7/00, B21D 9/00

(54) **VERFAHREN UND VORRICHTUNG ZUR UMFORMUNG EINES STANGENMATERIALS, STANGENMATERIAL**
METHOD AND DEVICE FOR FORMING A BAR STOCK, BAR STOCK
PROCÉDÉ ET DISPOSITIF DE FORMAGE D'UN MATÉRIAU EN FORME DE BARRE, ET MATÉRIAU EN FORME DE BARRE

(30) Priorität: 28.09.2007 DE 102007046870
(43) Veröffentlichungstag der Anmeldung: 07.07.2010
(73) Patentinhaber: Universität Dortmund, 44227 Dortmund (DE)
(72) Erfinder: HERMES, Matthias, 59558 Lippstadt (DE); KURZE, Bastian, 42551 Velbert (DE); TEKKAYA, A. Erman, 44227 Dortmund (DE)
(74) Vertreter: Flaccus, Rolf-Dieter
(86) Internationale Anmeldenummer: PCT/EP2008/007979
(87) Internationale Veröffentlichungsnummer: WO 2009/043500

(56) Entgegenhaltungen:
- EP-A- 0 148 514
- CA-A- 934 583
- FR-A- 548 258
- FR-A- 831 265
- US-A- 5 586 462

## Beschreibung

Die vorliegende Erfindung betrifft ein Verfahren und eine Vorrichtung zum Umformen eines Stangenmaterials sowie ein Stangenmaterial, wobei einerseits eine Reduzierung des Querschnitts erfolgt und zusätzlich noch eine Biegung des Stangenmaterials durchgeführt wird.

Zum Biegen eines Stangenmaterials ist es bisher erforderlich, das Biegemoment in das Profil durch entsprechende Querkräfte mit einer Biegevorrichtung oder Maschine einzuleiten. Dadurch entsteht eine entsprechende Spannungsverteilung im Querschnitt, die das Material des Profils zum Fließen bringt und somit eine Krümmung erzeugt. Da bei diesem Prozess insbesondere bei dünnwandigen Rohren der Querschnitt zur Deformation neigt, wird häufig der Innenquerschnitt mit einem Dorn oder einer Füllung gestützt. Gängige, hierzu bekannte Verfahren sind das Drei-Rollen-Biegen und das klassische Rohrbiegen oder Rundbiegen.

Die heute bekannten Rohrbiegeverfahren sind im Allgemeinen mit hohen Werkzeugkosten verbunden, da die Biegewerkzeuge auf das jeweilige Werkstück angepasst und insbesondere auf den jeweiligen Rohrdurchmesser speziell eingestellt werden müssen. Die zu biegenden Radien oder Konturen werden dabei jeweils durch das Werkzeug abgebildet.

Des Weiteren muss bei den bekannten Verfahren eine Rückfederung des gebogenen Werkstücks beachtet werden, um dieses auszugleichen. Dies ist ebenfalls in Folge von Chargenschwankungen des Ausgangsmaterials sehr schwierig.

EP 0 148 514 betrifft ein Verfahren und eine Vorrichtung zur Herstellung von Rohren und das resultierende Produkt. Die Erfindung ermöglicht die Herstellung von gebogenen Rohren durch Kaltziehen eines hohlen Rohres in einem Arbeitsgang mit Verringerung des Außendurchmessers und der Wandstärke mittels eines Ausformwerkzeugs und eines Doms.

US 3,013,652 offenbart ein Verfahren zum Gleitziehen von Rohren über einen losen Stopfen kombiniert mit einem Dorn, und dem Biegen des Rohres um eine Trommel.

FR 2 467 644 beschreibt ein Verfahren zur Reduktion eines Rohrdurchmessers und eine folgende Ausweitung des Rohres hinter einem Stempel mittels eines Ausformwerkzeugs.

Aufgabe der Erfindung ist es daher, die mit Bezug auf den Stand der Technik geschilderten Probleme zumindest teilweise zu lösen und insbesondere ein Verfahren und eine Vorrichtung anzugeben, durch die insbesondere dünnwandige Stangenmaterialien, wie z.B. Rohre, sowie auch Stangenmaterialien mit neuartigen hochfesten Werkstoffen einfach, genau und kostengünstig umformbar sind.

Diese Aufgaben werden gelöst mit einem Verfahren gemäß den Merkmalen des Patentanspruchs 1 und mit einer Vorrichtung gemäß den Merkmalen des Patentanspruchs 8 sowie mit einem Stangenmaterial gemäß Patentanspruch 13. Weitere vorteilhafte Ausgestaltungen des Verfahrens und der Vorrichtung sind in den abhängig formulierten Patentansprüchen angegeben. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Vorliegend wird die Aufgabe durch ein Verfahren zum Umformen eines Stangenmaterials gelöst, aufweisend zumindest die folgenden Schritte:
a) Zuführen des Stangenmaterials mit einem ersten Durchmesser zu einem in Umfangsrichtung um das Stangenmaterial umlaufenden Umformwerkzeug,
b) Reduzieren des ersten Durchmessers des Stangenmaterials durch das umlaufende Umformwerkzeug hin zu einem kleineren zweiten Durchmesser,
c) Biegen des Stangenmaterials durch eine, dem Umformwerkzeug nachgeordnete Ablenkvorrichtung,
wobei das Biegen des Stangenmaterials im Bereich einer Einflusszone des Umformwerkzeugs erfolgt.

Durch das hier beanspruchte Verfahren kann ein Stangenmaterial eben (einfach) oder räumlich (komplex) gebogen werden mit der Möglichkeit gleichzeitig den Durchmesser bzw. die Dicke des Werkstücks entlang seiner Längsachse während des Biegens zu verändern. Das Stangenmaterial ist während des Umformprozesses insbesondere gegen Verdrehen gesichert.

Für das erfindungsgemäße Verfahren eignen sich insbesondere metallische Stangenmaterialien, also z.B. langgestreckte, geschlossene oder offene Profile oder Rundkörper, Hohlprofile oder Rohre. Üblicherweise hat das Stangenmaterial eine Länge, die deutlich größer als der Durchmesser ist, insbesondere bei Draht-ähnlichem Stangenmaterial kann ggf. auch von einem Endlosprofil gesprochen werden.

Das Stangenmaterial wird dabei in einem Schritt a) mit seinem ersten Durchmesser (Ausgangsdurchmesser oder vergleichbare Erstreckungsangabe) zu einem Umformwerkzeug zugeführt, wobei das Umformwerkzeug in Umfangsrichtung um das Stangenmaterial herum rotiert und dabei auf dem Außenumfang des Profils insbesondere abrollt. Mit anderen Worten heißt das beispielsweise auch, dass das Umformwerkzeug auf einen Abschnitt der Umfangsfläche des Stangenmaterials Kräfte ausübt, die eine (gleichmäßige) Durchmesserreduzierung ermöglichen.

Das Stangenmaterial weist dabei in seinem durch das Verfahren noch unbearbeiteten Zustand einen ersten (mittleren) Durchmesser auf, der durch seine jeweilige Außenkontur vorgegeben ist, die durch das umlaufende Umformwerkzeug in einem Schritt b) reduziert wird.

Grundsätzlich können auch mehrere Umformwerkzeuge hintereinander, insbesondere koaxial, angeordnet werden, so dass ein erster Durchmesser des Stangenmaterials mehrfach reduziert werden kann, bevorzugt ist jedoch im Hinblick auf einen einfachen und kostengünstigen Aufbau der Vorrichtung ein einstufiges Reduzieren des Durchmessers.

Gegebenenfalls wird bei Hohlkörpern neben dem Durchmesser gleichzeitig die Wanddicke durch das Umformwerkzeug geändert.

Dem umlaufenden Umformwerkzeug (Umformprozess) nachgeordnet ist eine Ablenkvorrichtung, die ein Biegen des Stangenmaterials ermöglicht (Biegeprozess). Dabei kann die Ablenkvorrichtung als Matrize geformt sein, durch die sich das Stangenmaterial erstreckt. Die Ablenkvorrichtung kann aber auch als Stift, als Winkel oder ähnliches ausgebildet sein. Bevorzugt ist, dass das Biegen mit einem konstanten Biegegrad während des hier vorgeschlagenen Verfahrens durchgeführt wird.

Das in dem Schritt c) vorgenommene Biegen des Stangenmaterials erfolgt dabei im Bereich einer Einflusszone des Umformwerkzeugs, die durch die lokale plastische Verformung des Materials des Stangenmaterials durch das Umformwerkzeug gekennzeichnet ist. Infolge der Umformung mit einhergehender Reduzierung des Durchmessers bzw. der Wanddicke des Stangenmaterials durch das Umformwerkzeug wird der Werkstoff des Stangenmaterials lokal plastisch verformt. Durch den damit eingebrachten Spannungszustand wird das gleichzeitige Biegen begünstigt, so dass insbesondere nur geringe Biegekräfte durch die Ablenkvorrichtung aufzuwenden sind. Mit anderen Worten kennzeichnet die Einflusszone den Bereich des Stangenmaterials, der zu einem bestimmten Zeitpunkt lokal plastisch verformt wird, in dem das Material also fließt, so dass eine weitere Umformung des Materials zum Beispiel durch Biegen mit geringem Kraftaufwand möglich ist.

Je nach Art der Reduzierung des Durchmesser kann der Einflussbereich sich hinter dem Umformwerkzeug zeitlich unterschiedlich lang aufrecht erhalten, so dass durch die Zuführgeschwindigkeit und die Krafteinwirkung des Umformwerkzeugs der Einflussbereich (also die Strecke von der plastischen Verformung bis hin wieder zur Verfestigung) eingestellt werden kann.

Durch das vorgeschlagene Verfahren kann weiterhin eine definierte Verfestigung in den Werkstoff des Stangenmaterials eingebracht werden. Durch eine definierte Änderung der Drehzahl des Umformwerkzeuges um das Stangenmaterial bei konstanter Zuführgeschwindigkeit (Vorschub) des Stangenmaterials zum Umformwerkzeug, kann eine unterschiedliche Verfestigung an der betreffenden Stelle in der axialen Erstreckung des Stangenmaterials eingebracht werden. Das Stangenmaterial verfügt dann an diesen Stelle ohne wesentliche geometrische Änderungen, insbesondere ohne geometrische Änderungen, über eine erhöhte Festigkeit. Durch diese Ausprägung des Verfahrens lassen sich beispielsweise definierte Versagenszonen in ein Bauteil einbringen. Dies kann z.B. beim Crashverhalten eines Fahrzeuges von Bedeutung sein.

In einer Weiterbildung der Erfindung wird vorgeschlagen, dass ein Innenquerschnitt eines hohlen Stangenmaterials durch einen Dorn in wenigstens einem Teilbereich der Einflusszone des Umformwerkzeugs gestützt ist. Dabei wird der (freie) Innenquerschnitt des Stangenmaterials in wenigstens einem Teilbereich seiner Innenumfangsfläche abgestützt, so dass in einem Teilbereich der Einflusszone das hohle Stangenmaterial in seinem Innendurchmesser nur so weit durch das Umformwerkzeug reduziert wird, dass es wenigstens in einem Teilbereich auf dem Dorn aufliegt. Der Dorn erstreckt sich dabei nicht in den Teilbereich der Einflusszone des Umformwerkzeugs, in dem das hohle Stangenmaterial bereits durch eine Biegung verformt ist, so dass es nicht zu ungewollten Überschneidungen zwischen Dorn und Stangenmaterial in Folge der Biegung kommt. Der Dorn kann insbesondere auch bei mehreren aufeinanderfolgenden Umformstufen eingesetzt werden, so dass er sich insbesondere durch all diese Umformstufen hindurch erstreckt, die einen immer weiter reduzierten Innendurchmesser des Stangenmaterials erzeugen bzw. einen konstanten Innendurchmesser erhalten und nur den Außendurchmesser reduzieren bzw. die Wanddicke reduzieren. Durch die Dornform und die axiale Positionierung des Dorns kann der Einfluss des Umformwerkzeuges auf den Werkstoff mit gesteuert werden. So können z.B. bei einer Position des Dorns direkt unter den umformenden Komponenten des Umformwerkzeuges fast reine Druckspannungen erzeugt und somit eine Wandstärkenreduktion bewirkt werden. Bei einer Position des Dorns vor den umformenden Komponenten des Umformwerkzeuges kann eine Schub- bzw. inkrementelle Biegespannung innerhalb der Rohrwand erzielt werden, so dass die in den Werkstoff des hohlen Stangenmaterials eingebrachte Verfestigung verringert wird.

Nach einer besonders vorteilhaften Weiterbildung des Verfahrens wird in Schritt c) ein Biegeradius eingestellt, der höchstens 5 %, insbesondere höchstens 3 %, von einem Krümmungsradius des gebogenen Stangenmaterials abweicht. Dabei ist mit Biegeradius der Radius gemeint, der in dem Verfahrensschritt c), z.B. durch einen Anlagenbediener, eingestellt wird. Wobei demgegenüber der angeführte Krümmungsradius den Radius des gebogenen Stangenmaterials bezeichnet, der am Endprodukt nachmessbar oder erzeugt ist. Der Krümmungsradius ist damit insbesondere um den Betrag der Rückfederung größer als der eingestellte Biegeradius.

Das Verfahren zeichnet sich nun auch dadurch aus, dass diese Rückfederung in Folge des Biegens während der plastischen Verformung des Materials durch das Umformwerkzeug sehr gering ausfällt. Dadurch ist ein genaues Biegen bzw. ein genaues Einstellen des Biegeradius möglich, so dass dieser insbesondere identisch mit dem endgültig erzeugten Krümmungsradius ist. Dabei lassen sich Krümmungsradien erzeugen, die insbesondere weniger als 2 % und auch weniger als 1 % von dem Biegeradius abweichen. Damit können Fehler bei der Abschätzung der Rückfederkompensation vermieden und besonders exakte Biegeprozesse verwirklicht werden.

Gemäß einer weiteren zweckmäßigen Ausführungsform des Verfahrens weist das Umformwerkzeug eine Rotationsgeschwindigkeit um das Stangenmaterial von 50 bis 3000 1/min [Umdrehungen pro Minute], auf. Die Rotationsgeschwindigkeit ist bevorzugt im oberen angegebenen Bereich zu wählen, um ein wirtschaftliches Verfahren bei akzeptablen Fliehkräften durchzuführen. Dabei können sich das gesamte Umformwerkzeug und/oder dessen (einzelne) Walzen mit dieser Rotationsgeschwindigkeit relativ um das Stangenmaterial herum bewegen.

Ein besonders schnell umlaufendes Umformwerkzeug überführt das Material in der Einflusszone des Umformwerkzeugs in einen Spannungszustand, bei dem der Werkstoff des Stangenmaterials schon teilweise oder ganz zum Fließen gebracht wird, so dass für den eigentlichen Biegeprozess keine hohen Kräfte mehr erforderlich sind und die Rückfederung zusätzlich verringert wird.

Gemäß einer weiteren Ausführungsform ist vorgesehen, dass das Verhältnis von Biegeradius (R_{B}) zu einem zweiten Durchmesser (D₂) in einem Bereich von 1 bis 5 liegt (5 ≥ R_{B} / D₂ ≥ 1), bevorzugt in einem Bereich von 1 bis 3 und besonders bevorzugt in einem Bereich von 1 bis 2. Dieses Verhältnis von eingestelltem Biegeradius R_{B} zu einem zweiten Durchmesser D₂, der den Außendurchmesser nach dem Umformen des Stangenmaterials beschreibt, ist eine Kenngröße für den erreichbaren Umformgrad der Biegung des Stangenmaterials.

Ferner ist es vorteilhaft, dass Stangenmaterial insbesondere auch aus hochfestem Werkstoff bearbeitet wird, z.B. aus hitzebeständigem Stahl, TRIP-Stahl (Transformation Induced Plasticity), Dualphasenstahl, Titan-Legierungen oder Aluminium-Legierungen.

Gemäß einer weiteren vorteilhaften Ausgestaltung wird der Schritt b) mit variierender Umlaufgeschwindigkeit des Umformwerkzeuges durchgeführt, wobei insbesondere lokal begrenzte Teilbereiche des Stangenmaterials hinsichtlich der Materialeigenschaften beeinflusst werden, insbesondere verfestigt werden. Die Umlaufgeschwindigkeit wird dabei signifikant variiert, insbesondere um mehr als 10%, bevorzugt um mehr als 25% und besonders um mehr als 50% der vorliegenden Drehzahl. Bevorzugt ist, dass die Umlaufgeschwindigkeit zumindest einmal erhöht und einmal erniedrigt wird, insbesondere wieder auf einen Ausgangswert. Die Änderung kann dabei insbesondere sprunghaft erfolgen, um die gewünschten Materialeigenschaften mit hoher Trennschärfe in den einzelnen lokal begrenzten Teilbereichen zu erzeugen. Die weiteren Parameter, wie Zustellung des Umformwerkzeugs in radialer Richtung, Vorschub des Stangenmaterials, usw. können in vorteilhafter Weise diesen Effekt unterstützen und dementsprechend angepasst, bzw. variiert werden. Damit lassen sich beispielsweise Versagensstellen des Bauteils gezielt und definiert erzeugen.

Die erfindungsgemäße Vorrichtung auf die sich die Erfindung ferner richtet, ist dadurch gekennzeichnet, dass sie zum Umformen eines Stangenmaterials geeignet ist, aufweisend
- wenigstens ein in Umfangsrichtung um das Stangenmaterial umlaufendes Umformwerkzeug zur Reduzierung eines ersten Durchmessers des Stangenmaterials hin zu einem kleineren zweiten Durchmesser,
- eine Vorschubeinheit zum Erzeugen eines Vorschubs des Stangenmaterials gegenüber dem umlaufenden Umformwerkzeug und
- eine relativ zum Umformwerkzeug bewegbare Ablenkvorrichtung zum Biegen des Stangenmaterials.

Die hier beschriebene Vorrichtung eignet sich insbesondere zur Durchführung des hier ebenfalls erfindungsgemäß beschriebenen Verfahrens. Auch deshalb kann zur Erläuterung der Funktion bzw. Betriebsweise der Vorrichtung auf die Erläuterungen zum beschriebenen Umformverfahren zurückgegriffen werden.

Mit "Vorrichtung" ist hier einerseits eine eigens für diesen Zweck errichtete Anlage gemeint, als auch ein Werkzeugsatz, der sich z. B. auf Drehvorrichtungen aufbauen lässt.

Zur Durchführung eines kombinierten Umform-Biege-Verfahrens weist die Vorrichtung eine Vorschubeinheit auf, die Stangenmaterial entweder durch das Umformwerkzeug hindurch drückt oder es durch das Umformwerkzeug hindurch zieht. Eine Kombination dieser beiden Ausprägungen ist ebenfalls möglich. Darüber hinaus hat die Vorrichtung (wenigstens ein) umlaufendes Umformwerkzeug. Dieses Umformwerkzeug kann vollständig oder teilweise (z.B. einzelne mit dem Stangenmaterial in Kontakt stehende Rollkörper) um das Stangenmaterial herum rotieren. Die Rotationsachse des Umformwerkzeuges liegt dabei bevorzugt im Wesentlichen parallel zur Vorschubrichtung des Stangenmaterials im Bereich des Umformwerkzeuges, so dass eine Umformkraft auf dessen Querschnitt tangential und radial einwirken kann. Die Ablenkvorrichtung, die dem Umformwerkzeug in Vorschubrichtung nachgeschaltet ist, biegt das Stangenmaterial und hat zu diesem Zweck eine angepasste Aufnahme bzw. Führung für das Stangenmaterial. Es sei hier noch darauf hinzuweisen, dass ggf. zumindest zwei der hier angeführten Aggregate (Umformwerkzeug, Vorschubeinheit, Ablenkvorrichtung) miteinander kombiniert bzw. integriert ausgeführt sein können.

Gemäß einer besonders vorteilhaften Ausführung der Vorrichtung weist diese eine Steuerung auf, die insbesondere programmierbar ist oder einen direkten Eingriff möglich macht und durch die insbesondere alle Komponenten der Vorrichtung automatisiert ansteuerbar sind.

Insbesondere ist durch die Steuerung die Ablenkvorrichtung positionierbar. Dabei ist mit "Positionieren" insbesondere ein Verschieben im dreidimensionalen Raum hinter dem Umformwerkzeug gemeint, als auch ein Verdrehen der Ablenkvorrichtung um alle drei Raumachsen. Insbesondere lässt sich die Position der Ablenk-vorrichtung während des Umformprozesses ansteuern und verändern. Somit ist auch eine Führung des noch ungebogenen aber bereits umgeformten Stangenmaterials nach dem Umformwerkzeug möglich, so dass eine zusätzliche Führung des Stangenmaterials zur Ablenkvorrichtung nicht zwingend erforderlich ist.

Die Steuerung ist weiterhin insbesondere dazu geeignet, wenigstens eine der folgenden Funktionen zu erfüllen: den Vorschub, die Rotationsgeschwindigkeit des Umformwerkzeuges und die Positionierung des Dornes zur Abstützung eines Innenquerschnittes anzusteuern, zu regeln oder zu positionieren.

Gemäß einer weiteren vorteilhaften Ausführungsform ist das wenigstens eine Umformwerkzeug ein rotierendes Drückwalzwerkzeug. In einer besonders bevorzugten Ausführungsform weist dieses Drückwalzwerkzeug einen Grundkörper mit einer Ausnehmung auf, durch die das Stangenmaterial während des Prozesses hindurchgeführt wird. Weiter sind auf diesem Grundkörper mehrere Walzen angeordnet, die um ihre eigene Achse drehbar sind, und mit dem Stangenmaterial in Kontakt sind und so die Umformung des Stangenmaterials bewirken. Dabei können zumindest zwei aber auch mehr (z.B. 4, 5, 6, 8, 10) Walzen um das Stangen-material herum auf dem Grundkörper des Drückwalzwerkzeuges angeordnet sein. Die Walzen sind bevorzugt zylindrisch, dies ist aber nicht zwingend erforderlich.

Die Walzen sind zudem regelmäßig selbst angetrieben. Die Achsen der Walzen sind insbesondere parallel zur Rotationsachse des Umformwerkzeuges angeordnet.

Gemäß einer besonders vorteilhaften Ausführungsform des Drückwalzwerkzeuges weist das rotierende Drückwalzwerkzeug radial zustellbare Walzen und die Vorrichtung insbesondere eine Steuerung insbesondere zum automatisierten Zustellen der Walzen auf. Die auf dem Grundkörper des rotierenden Drückwalzwerkzeugs angeordneten Walzen sind dabei auf dem Grundkörper des Drückwalzwerkzeugs radial zum umzuformenden Stangenmaterial zustellbar, oder auch entfernbar, so dass verschiedene Außenkonturen und/oder Grade der plastischen Verformung des Stangenmaterials erzeugbar sind. Insbesondere ist die Geschwindigkeit der Zustellung mit der Geschwindigkeit des Vorschubes zu koppeln, so dass Übergänge wie z. B. Radien oder Konizitäten beliebig angepasst werden können.

Weiterhin können die Walzen unterschiedliche Formen aufweisen. Sie können konisch geformt sein, zylindrisch oder auch sphärisch und insbesondere weitere beliebige Formen aufweisen.

Gemäß einer weiteren vorteilhaften Ausgestaltung der Vorrichtung weist diese einen Dorn auf, der wenigstens teilweise einen Innenquerschnitt des Stangenmaterials in wenigstens einem Teilbereich einer Einflusszone des wenigstens einen Umformwerkzeugs abstützt. Der Dorn ist regelmäßig gegenüber der Position des Umformwerkzeugs relativ verfahrbar und kann insbesondere in das Umformwerkzeug teilweise eintauchen.

Das erfindungsgemäße Stangenmaterial wird durch das erfindungsgemäße Verfahren erzeugt und weist mindestens eine Versagenszone auf. Diese Versagenszone wird durch wenigstens eine lokal abweichend Materialeigenschaft des Stangenmaterials definiert, die insbesondere durch abgestimmte Verfahrensvarianten in das Stangenmaterial eingebracht werden. Diese lokal abweichenden Materialeigenschaften können dabei insbesondere über den gesamten, in axialer Erstreckungsrichtung des Stangenmaterials begrenzten, Umfang vorliegen, wobei insbesondere über den gesamten Querschnitt des Stangenmaterials (gegenüber anderen axialen Bereichen) abweichende Materialeigenschaften vorliegen. Dabei können auch Teilbereiche des Umfangs eines axialen Stangenmaterialabschnitts oder Teilbereiche des Querschnittes des Stangenmaterials lokal abweichende Materialeigenschaften aufweisen. Insbesondere ist das Stangenmaterial in diesen Bereichen besonders spröde ausgeführt, so dass durch diese Materialeigenschaft eine Versagensstelle definiert ist. Als Materialeigenschaft kommt insbesondere eine mechanische Eigenschaft in Betracht, ggf. wenigstens eine aus der Gruppe: Festigkeit, Härte, Duktilität, Gefügeaufbau, Verfestigung, Umformgrad, etc..

Die Erfindung sowie das technische Umfeld werden nachfolgend anhand der Figuren näher erläutert. Es ist darauf hinzuweisen, dass die Figuren besonders bevorzugte Ausführungsvarianten der Erfindung zeigen, auf die sie jedoch nicht beschränkt ist. Es zeigen schematisch:
- Fig. 1:: eine Vorrichtung während des Prozesses in perspektivischer Ansicht,
- Fig. 2:: eine weitere Vorrichtung während des Prozesses in perspektivischer Ansicht,
- Fig. 3:: eine Vorrichtung während des Prozesses in einer Aufsicht,
- Fig. 4:: eine weitere Vorrichtung während des Prozesses in einer Aufsicht Und
- Fig. 5:: einen Querschnitt durch die Seitenansicht einer Vorrichtung.

Fig. 1 zeigt hierbei die Vorrichtung 13 zum kombinierten Drückwalzen und Biegen eines Stangenmaterials 1 durch ein rotierendes Drückwalzwerkzeug 16, das hier als Umformwerkzeug 2 eingesetzt wird, mit drei Walzen 17, die um das, durch das Umformwerkzeug 2 durchgeführte, Stangenmaterial 1 herum drehbar angeordnet sind. Das Stangenmaterial 1 weist dabei einen ersten Durchmesser 3 vor dem Umformwerkzeug 2 auf und wird durch eine Vorschubeinrichtung 14 mit einem Vorschub 15 durch das Umformwerkzeug 2 hindurch gedrückt. Dabei wird der Durchmesser 3 des Stangenmaterials 1 in Folge des Umformprozesses durch das Umformwerkzeug 2 auf einen zweiten Durchmesser 11 nach dem Umformwerkzeug 2 reduziert. In Folge des Umformens durch die Walzen 17 wird das Material des Stangenmaterials 1 in der Einflusszone 5 des Umformwerkzeugs 2 teilweise (außen) plastisch verformt, so dass das Biegen des Stangenmaterials 1 mit geringeren Kräften möglich wird.

Die dem Umformwerkzeug 2 nachgeordnete Ablenkvorrichtung 4 wird derart eingestellt, gegebenenfalls durch eine Steuerung 18, dass ein Biegeradius 9 erzeugt wird. Dabei wird dieser Biegeradius 9 in der Steuerung 18 eingegeben oder an der Vorrichtung 13 eingestellt, wobei in Folge der Rückfederung des Stangenmaterials 1 nach dem Biegen ein Krümmungsradius 10 im erzeugten Endprodukt des Stangenmaterials 1 auftritt.

Die Steuerung 18 ist insbesondere für eine gemeinsame Steuerung wenigstens von Vorschubeinheit 14, Dreh- und Zustellgeschwindigkeit bzw. Zustellweg der Walzen 17, Drehgeschwindigkeit des Umformwerkzeugs 2 und Positionierung der Ablenkvorrichtung 4 geeignet. Dies ist in Fig. 1 durch die gestrichelten Verbindungslinien zwischen Steuereinheit 18 und den einzelnen Vorrichtungskomponenten dargestellt.

Fig. 2 zeigt eine weitere Vorrichtung 13 in perspektivischer Ansicht, wobei die Rückseite des Umformwerkzeugs 2 mit den Walzenachsenaufnahmen 23 in dem Grundkörper 19 dargestellt ist. Die Ablenkvorrichtung 4 ist als Matrize ausgeführt, durch die sich das Stangenmaterial 1 erstreckt. Durch das Umformwerkzeug 2 wird der erste Durchmesser 3 des Stangenmaterials auf den zweiten Durchmesser 11 reduziert.

Fig. 3 zeigt schematisch eine Aufsicht auf das Drückwalzwerkzeug 16, das im Wesentlichen aus einem Grundkörper 19 und, in diesem Fall, aus drei auf dem Grundkörper 19 drehbar angeordneten Walzen 17 besteht. Dabei rotiert das Drückwalzwerkzeug 16 mit seinem Grundkörper 19 und den Walzen 17 um das Stangenmaterial 1, das im Bereich vor dem Umformwerkzeug einen ersten Durchmesser 3 aufweist und im umgeformten Zustand nach dem Umformwerkzeug einen zweiten Durchmesser 11. Die Walzen 17 sind in dieser Ausführungsform in einer konischen Ausführung dargestellt, deren kleinerer Durchmesser mit dem ersten Durchmesser 3 des Stangenmaterials 1 in Eingriff kommt und deren größerer Durchmesser den umgeformten zweiten Durchmesser 11 des Stangenmaterials 1 erzeugt.

Fig. 4 zeigt schematisch eine Aufsicht einer weiteren Vorrichtung 13, mit einem Walzdrückwerkzeug 16, im Wesentlichen bestehend aus einem Grundkörper 19 und darauf angeordneten Walzen 17, die durch Vorschubeinheiten eine Zustellbewegung 20 ausführen können. Während des Prozesses drehen sich der Grundkörper 19 in einer ersten Drehrichtung 21 um das Stangenmaterial 1 und die Walzen in einer zweiten Drehrichtung 22, wobei die Walzen 17 auf dem Umfang des Stangenmaterials 1 abrollen.

Fig. 5 zeigt schematisch einen Querschnitt durch die Vorrichtung 13, wobei hier ein hohles Stangenmaterial 1 dargestellt ist, mit einem ersten Durchmesser 3 vor dem Umformwerkzeug 2 und einem Innenquerschnitt 6 und einer dementsprechenden Wandstärke 12. Das Stangenmaterial 1 wird im Bereich der Einflusszone 5 des Umformwerkzeugs 2 von dem ersten Durchmesser 3 auf den zweiten Durchmesser 11 reduziert, wobei ein Dorn 7 wenigstens in einen Teilbereich 8 der Einflusszone 5 des Umformwerkzeugs 2 eingeschoben ist, so dass in diesem Bereich das Stangenmaterial 1 mit seinem Innenquerschnitt 6 auf dem Dorn 7 abgestützt ist. In einem axial begrenzten Teilbereich des Stangenmaterials 1 wird durch entsprechende Veränderung einzelner oder mehrerer Verfahrensparameter eine Versagenszone 24 erzeugt.

Die vorliegende Erfindung ist nicht auf die dargestellten Ausführungsbeispiele beschränkt. Es sind vielmehr zahlreiche Abwandlungen der Erfindung im Rahmen der Patentansprüche möglich.

### Bezugszeichen

- 1: Stangenmaterial
- 2: Umformwerkzeug
- 3: Erster Durchmesser (D₁)
- 4: Ablenkvorrichtung
- 5: Einflusszone
- 6: Innenquerschnitt
- 7: Dorn
- 8: Teilbereich
- 9: Biegeradius (R_{B})
- 10: Krümmungsradius (R_{K})
- 11: Zweiter Durchmesser (D₂)
- 12: Wandstärke
- 13: Vorrichtung
- 14: Vorschubeinheit
- 15: Vorschub
- 16: Drückwalzwerkzeug
- 17: Walzen
- 18: Steuerung
- 19: Grundkörper
- 20: Zustellbewegung
- 21: Erste Drehrichtung
- 22: Zweite Drehrichtung
- 23: Walzenachsenaufnahme
- 24: Versagenszone

## Patentansprüche

1. Verfahren zum Umformen eines Stangenmaterials (1) aufweisend zumindest die folgenden Schritte:
a) Zuführen des Stangenmaterials (1) mit einem ersten Durchmesser (3) zu einem in Umfangsrichtung um das Stangenmaterial (1) umlaufenden Umformwerkzeug (2),
b) Reduzieren des ersten Durchmessers (3) des Stangenmaterials (1) durch das umlaufende Umformwerkzeug (2) hin zu einem kleineren zweiten Durchmesser (11),
c) Biegen des Stangenmaterials (1) durch eine, dem Umformwerkzeug (2) nachgeordnete Ablenkvorrichtung (4),
wobei das Biegen des Stangenmaterials (1) im Bereich einer Einflusszone (5) des Umformwerkzeugs (2) erfolgt.

2. Verfahren nach Patentanspruch 1, wobei ein Innenquerschnitt (6) eines hohlen Stangenmaterials (1) durch einen Dorn (7) in wenigstens einem Teilbereich (8) der Einflusszone (5) des Umformwerkzeugs (2) gestützt ist.

3. Verfahren nach einem der vorhergehenden Patentansprüche, wobei in Schritt c) ein Biegeradius (9) eingestellt wird, der höchstens 5 %, insbesondere höchstens 3 %, von einem Krümmungsradius (10) des gebogenen Stangenmaterials (1) abweicht.

4. Verfahren nach einem der vorhergehenden Patentansprüche, wobei das Umformwerkzeug (2) eine Rotationsgeschwindigkeit um das Stangenmaterial (1) von 50 bis 3000 U/min aufweist.

5. Verfahren nach einem der vorhergehenden Patentansprüche, wobei ein Verhältnis von Biegeradius (9) zu einem zweiten Durchmesser (11) im Bereich von 1 bis 5 liegt.

6. Verfahren nach einem der vorhergehenden Patentansprüche, wobei Stangenmaterial (1) aus wenigstens einem Werkstoff der folgenden Gruppe bearbeitet wird: hitzebeständiger Stahl, TRIP-Stahl, Dualphasenstahl, Titan-Legierungen, Aluminium-Legierungen.

7. Verfahren nach einem der vorhergehenden Patentansprüche, wobei der Schritt b) mit variierender Umlaufgeschwindigkeit des Umformwerkzeuges (2) durchgeführt wird.

8. Vorrichtung (13) zum Umformen eines Stangenmaterials (1), aufweisend
- wenigstens ein in Umfangsrichtung um das Stangenmaterial (1) umlaufendes Umformwerkzeug (2) zur Reduzierung eines ersten Durchmessers (3) des Stangenmaterials (1),
- eine Vorschubeinheit (14) zum Erzeugen eines Vorschubs (15) des Stangenmaterials (1) gegenüber dem umlaufenden Umformwerkzeug (2), und
- eine relativ zum Umformwerkzeug (2) bewegbare Ablenkvorrichtung (4) zum Biegen des Stangenmaterials (1).

9. Vorrichtung (13) nach Patentanspruch 8, aufweisend eine Steuerung (18), insbesondere zum automatisierten Positionieren der Ablenkvorrichtung (4).

10. Vorrichtung (13) nach einem der Patentansprüche 8 oder 9, wobei das wenigstens eine Umformwerkzeug (2) ein rotierendes Drückwalzwerkzeug (16) ist.

11. Vorrichtung (13) nach Patentanspruch 10, wobei das rotierende Drückwalzwerkzeug (16) radial zustellbare Walzen (17) und die Vorrichtung (13) insbesondere eine Steuerung (18), insbesondere zum automatisierten Zustellen der Walzen (17), aufweist.

12. Vorrichtung (13) nach einem der Patentansprüche 8 bis 11, aufweisend einen Dorn (7), der dazu geeignet ist, wenigstens teilweise einen Innenquerschnitt (6) eines hohlen Stangenmaterials (1) in wenigstens einem Teilbereich (8) einer Einflusszone (5) des wenigstens einen Umformwerkzeugs (2) abzustützen.

13. Stangenmaterial (1), hergestellt durch ein Verfahren nach einem der Patentansprüche 1 bis 7, wobei mindestens eine Versagenszone (24) vorgesehen ist, die gezielt und definiert erzeugt wurde und die wenigstens eine lokal abweichend Materialeigenschaft des Stangenmaterials ist.

## Claims

1. Method for forming a bar stock (1), comprising at least the following steps:
a) feeding the bar stock (1) having a first diameter (3) to a forming tool (2) rotating in the circumferential direction of the bar stock (1),
b) reducing the first diameter (3) of the bar stock (1) by means of the rotating forming tool (2) to a smaller, second diameter (11),
c) bending the bar stock (1) by means of a deflection device (4) disposed downstream of the forming tool (2),
said bar stock (1) being bent in the region of an influence zone (5) of the forming tool (2).

2. Method according to claim 1, wherein an internal cross-section (6) of a hollow bar stock (1) is supported by a mandrel (7) in at least a partial region (8) of the influence zone (5) of the forming tool (2).

3. Method according to any one of the preceding claims, wherein in step c) a bending radius (9) is set that deviates from a radius of curvature (10) of the bent bar stock (1) by at most 5%, especially by at most 3%.

4. Method according to any one of the preceding claims, wherein the speed at which the forming tool (2) rotates about the bar stock (1) is from 50 to 3000 rpm.

5. Method according to any one of the preceding claims, wherein a ratio of bending radius (9) to a second diameter (11) is in the range from 1 to 5.

6. Method according to any one of the preceding claims, wherein a bar stock (1) is worked which is made of at least one material from the following group: heat-resistant steel, TRIP steel, dual-phase steel, titanium alloys, aluminium alloys.

7. Method according to any one of the preceding claims, wherein step b) is performed at a varying rotational speed of the forming tool (2).

8. Device (13) for forming a bar stock (1), comprising
- at least one forming tool (2) rotating in the circumferential direction of the bar stock (1), for reducing a first diameter (3) of the bar stock (1),
- a feed unit (14) for producing a feed (15) of the bar stock (1) towards the rotating forming tool (2), and
- a deflection device (4) movable relative to the forming tool (2), for bending the bar stock (1).

9. Device (13) according to claim 8, comprising a control (18), especially for automatic positioning of the deflection device (4).

10. Device (13) according to any one of claims 8 and 9, wherein the at least one forming tool (2) is a rotating metal-spinning tool (16).

11. Device (13) according to claim 10, wherein the rotating metal-spinning tool (16) comprises radially advancable rollers (17) and the device (13) comprises, in particular, a control (18), particularly for automatically advancing the rollers (17).

12. Device (13) according to any one of claims 8 to 11, comprising a mandrel (7) which is suitable for, at least partially, supporting an internal cross-section (6) of a hollow bar stock (1) in at least a partial region (8) of an influence zone (5) of the at least one forming tool (2).

13. Bar stock (1), produced by a method according to any one of claims 1 to 7, wherein at least one failure zone (24) is provided which has been produced deliberately and in a defined manner and which is at least one locally deviating material property of the bar stock.

## Revendications

1. Procédé de formage d'un matériau en forme de barre (1), comprenant au moins les étapes suivantes :
a) alimentation du matériau en forme de barre (1), pourvu d'un premier diamètre (3), vers un outil de formage (2) en rotation autour du matériau en forme de barre (1) dans une direction circonférentielle,
b) réduction du premier diamètre (3) du matériau en forme de barre (1) à travers l'outil de formage en rotation (2) et obtention d'un second diamètre (11) plus petit,
c) cintrage du matériau en forme de barre (1) par un dispositif de déviation (4) situé après l'outil de formage (2),
le cintrage du matériau en forme de barre (1) se produisant au niveau d'une zone d'influence (5) de l'outil de formage (2).

2. Procédé selon la revendication 1, une section transversale intérieure (6) d'un matériau en forme de barre creuse (1) étant supportée par un mandrin (7) dans au moins une zone partielle (8) de la zone d'influence (5) de l'outil de formage (2).

3. Procédé selon l'une des revendications précédentes, un rayon de cintrage (9) qui s'écarte de 5% au maximum, notamment de 3% au maximum, d'un rayon de courbure (10) du matériau en forme de barre cintré (1) étant réglé dans l'étape c).

4. Procédé selon l'une des revendications précédentes, l'outil de formage (2) ayant une vitesse de rotation autour du matériau en forme de barre (1) comprise entre 50 et 3 000 U/min.

5. Procédé selon l'une des revendications précédentes, un rapport du rayon de cintrage (9) à un second diamètre (11) allant de 1 à 5.

6. Procédé selon l'une des revendications précédentes, le matériau en forme de barre (1) étant façonné à partir d'au moins un matériau du groupe suivant : acier résistant à la chaleur, acier TRIP, acier à deux phases, alliages de titane, alliages d'aluminium.

7. Procédé selon l'une des revendications précédentes, l'étape b) étant exécutée avec une vitesse de rotation variable de l'outil de formage (2).

8. Dispositif (13) de formage d'un matériau en forme de barre (1), comprenant
- au moins un outil de formage (2) en rotation autour du matériau en forme de barre (1) dans une direction circonférentielle pour réduire un premier diamètre (3) du matériau en forme de barre (1),
- une unité d'avancement (14) pour produire une avance (15) du matériau en forme de barre (1) vis-à-vis de l'outil de formage en rotation (2) et
- un dispositif de déviation (4) mobile par rapport à l'outil de formage (2) pour cintrer le matériau en forme de barre (1).

9. Dispositif (13) selon la revendication 8, comprenant une commande (18), notamment pour le positionnement automatique du dispositif de déviation (4).

10. Dispositif (13) selon l'une des revendications 8 ou 9, le au moins un outil de formage (2) étant un outil de fluotournage rotatif (16).

11. Dispositif (13) selon la revendication 10, l'outil de fluotournage rotatif (16) étant pourvu de galets (17) réglables dans le sens radial et le dispositif (13) comprend notamment une commande (18), notamment pour le réglage automatique des galets (17).

12. Dispositif (13) selon l'une des revendications 8 à 11, comprenant un mandrin (7) qui est adapté pour supporter, au moins en partie, une section transversale intérieure (6) d'un matériau en forme de barre creuse (1) dans au moins une zone partielle (8) d'une zone d'influence (5) du au moins un outil de formage (2).

13. Matériau en forme de barre (1), fabriqué grâce à un procédé selon l'une des revendications 1 à 7, au moins une zone de défaillance (24), qui a été produite dans un but précis et défini et qui est au moins une propriété du matériau se démarquant localement du matériau en forme de barre, étant prévue.
